# EUROPÄISCHE PATENTSCHRIFT

(11) **EP 0 675 069 B1**
(45) Veröffentlichungstag und Bekanntmachung des Hinweises auf die Patenterteilung: **15.09.1999**
(21) Anmeldenummer: 95890016.9
(22) Anmeldetag: 20.01.1995
(51) Int. Cl.: B66C 23/90, B66C 23/50, B61D 15/02, E06C 5/36

(54) **Gleisverfahrbare Maschine mit einem Drehkran**
Trackborne machine with a swing crane
Machine pour voie ferroviaire avec grue pivotante

(30) Priorität: 28.02.1994 AT 41194
(43) Veröffentlichungstag der Anmeldung: 04.10.1995
(73) Patentinhaber: Franz Plasser Bahnbaumaschinen- Industriegesellschaft m.b.H., 1010 Wien (AT)
(72) Erfinder: Theurer, Josef, Ing., A-1010 Wien (AT); Gruber, Leopold Rudolf, A-3270 Scheibbs (AT)

(56) Entgegenhaltungen:
- EP-A- 0 063 709
- EP-A- 0 154 069
- EP-A- 0 539 207
- EP-A- 0 596 583
- DE-A- 3 103 728
- FR-A- 2 488 234

## Beschreibung

Die Erfindung betrifft eine gleisverfahrbare Maschine mit einem einen verlängerbaren Kranausleger und Antriebe aufweisenden Drehkran, der auf einem Maschinenrahmen mit Schienenfahrwerken drehbar gelagert und durch einen Hubzylinder höhenverstellbar ist, und mit einem horizontal verstellbaren Gegengewicht.

Durch die US 4 399 881 ist bereits eine Maschine bekannt, bei der an jedem Schienenfahrwerk eine Einrichtung zur ständigen Überwachung und Anzeige der Radlasten vorgesehen ist. Außerdem ist zwischen Maschinenrahmen und Schienenfahrwerk jeweils ein Hydraulikzylinder zur Bildung eines Radlast-Ausgleichssystems vorgesehen. Auf diese Weise kann die durch eine entsprechende Verschwenkung des Drehkranes bewirkte Zusatzkraft für die Ermittlung der Radlasten mitberücksichtigt werden. Zu diesem Zweck ist jedem Hydraulikzylinder ein elektrischer Druckaufnehmer zugeordnet.

Gemäß US 4 113 111 ist ebenfalls bereits ein Schienenfahrzeug mit einer durch einen Drehkran bewirkten ungleichmäßigen Masseverteilung bekannt, das mit einer Einrichtung zum Ausgleich der Radbelastung ausgestattet ist. Diese Einrichtung wird im wesentlichen durch Druckzylinder gebildet, die zwischen Schienenfahrwerk und Maschinenrahmen angeordnet sind. Die oberen bzw. auch unteren Zylinderkammern der an einer Fahrzeuglängsseite gelegenen Druckzylinder sind durch absperrbare Leitungen miteinander verbunden. Damit kann dem Maschinenrahmen eine beabsichtigte Verwindung aufgezwungen werden, um damit die vom Lastmoment belasteten Räder zu entlasten und die vom Lastmoment entlasteten Räder zu belasten.

Aus der EP-A-0 596 583 , die den einschlägigen Stand der Technik unter Art. 54(3) EPÜ angibt, ist ein Eisenbahnkran mit einem um eine vertikale Achse drehbaren Ausleger bekannt. Mit der Kransäule ist ein - in Abhängigkeit von der Schwenkbewegung des Kranes bewegbares - Gegengewicht verbunden, das um eine parallel zur vertikalen Achse verlaufende Schwenkachse verschwenkbar ist, um eine Verletzung des Lichtraumprofils durch zu große seitliche Ausladung zu vermeiden.

EP-A-0 539 207 offenbart eine Sicherheitseinrichtung für kranartige Baumaschinen, wobei eine Steuereinrichtung für die Antriebe des Kranes mit verschiedenen Sensoren verbunden ist, die diverse Parameter bzw. Positionen der beweglichen Kranelemente registrieren. Aus diesen Daten wird ein Referenzwert ermittelt, der dem Lastmoment des Drehkranes entpricht. Bei Überschreitung von zulässigen Höchstgrenzen werden entsprechende Sicherheitsmaßnahmen eingeleitet.

Durch die DE-A-31 03 728 wird eine Einrichtung zur Lastmomentbegrenzung mobiler Drehkrane beschrieben, bei der anhand von Neigungsgebern die Querneigung bzw. Schräglage des Maschinenrahmens zur Bestimmung des Grenzlastmomentes miteinbezogen wird.

Der Erfindung liegt nun die Schaffung einer gleisverfahrbaren Maschine der gattungsgemäßen Art zugrunde, mit der unter Erzielung eines größtmöglichen Sicherheitseffektes eine der jeweiligen Position des Drehkranes entsprechende maximale Leistungsfähigkeit erzielbar ist.

Diese Aufgabe wird erfindungsgemäß mit der eingangs beschriebenen Maschine dadurch gelöst, daß den Antrieben des Drehkranes eine Steuereinrichtung zugeordnet ist, die zur Bildung eines Referenzmeßwertes, der dem maximal zulässigen Lastmoment des Drehkranes in seiner jeweiligen Arbeitsposition entspricht, mit wenigstens je einer Meßeinrichtung aus den Gruppen:
a) Querneigungs-Meßeinrichtung zur Erfassung der Gleisquerlage,
b) Schwenkwinkel-Meßeinrichtung zur Erfassung des Drehwinkels des Drehkranes in bezug auf die Maschinenlängsrichtung,
c) Längen-Meßeinrichtung zur Erfassung der Längenveränderung des Kranauslegers,
d) Signalgeber zur Erfassung der Überstell- bzw. Arbeitsposition von mit dem Maschinenrahmen verbundenen und durch Antriebe vertikal verstellbaren Stützbeinen,
e) Längen-Meßeinrichtung zur Erfassung des Abstandes des Gegengewichtes zur Drehachse der Kransäule,
sowie mit einem Druckmeßgeber zur Erfassung des Druckes im Hubzylinder in Verbindung steht, und daß die Steuereinrichtung eine Differenzbildungseinheit für einen Vergleich des Referenzmeßwertes mit einem vom Druckmeßgeber abgegebenen Ist-Wert aufweist, und daß die Steuereinrichtung mit einer Überlastabschaltvorrichtung verbunden ist.

Mit einer derartig ausgebildeten Maschine kann völlig problemlos das der jeweiligen Stellung des Drehkranes entsprechende maximale Lastmoment ausgenützt werden, ohne daß die Lagestabilität der Maschine gefährdet wäre. Damit ist der Drehkran unter Erzielung einer besonders großen Arbeitsleistung effizienter einsetzbar. Durch die Differenzbildungseinheit ist eine ständige Gegenüberstellung des von der jeweiligen Arbeitsposition abhängigen und der maximal zulässigen Lastaufnahme entsprechenden Referenzmeßwertes zum durch den Druckmeßgeber angezeigten Ist-Wert sichergestellt, wobei unter Einbeziehung möglichst vieler verschiedenartiger Meßeinrichtungen praktisch jede im Arbeitseinsatz des Drehkranes mögliche Situation berücksichtigt werden kann. Durch Einbeziehung verschiedenster Parameter, wie z.B. die Gleisquerneigung, kann im Falle einer maximalen Gleisüberhöhung die Lastmomentaufnahme für den Fall, daß der Drehkran zur höher gelegenen Seite des Gleises verdreht wird, um bis zu 15 Prozent zusätzlich erhöht werden. Wird hingegen der Drehkran auf die gegenüberliegende, niedrigere Seite verlagert, erfolgt automatisch eine entsprechende Reduktion des maximal zulässigen Lastmomentes bzw. Referenzmeßwertes, so daß auch im Gleisbogenbereich eine optimale und sichere Einsetzbarkeit des Drehkranes gewährleistet ist. Dabei ist auch noch von besonderem Vorteil, daß durch menschliches Versagen mögliche Bedienungsfehler zuverlässig ausgeschlossen sind.

Eine Weiterbildung gemäß Anspruch 2 hat den Vorteil einer technisch sehr einfachen und zuverlässigen Erfassung der jeweiligen Länge des Kranauslegers zur Bestimmung des für die jeweilige Länge des Kranauslegers maximal zulässigen Lastmomentes.

Mit den weiteren Ausbildungen nach den Merkmalen der Ansprüche 3 bis 5 ist die jeweilige Winkellage der Schubarme in bezug auf den Knickarm erfaßbar, wodurch im Falle einer näher zur vertikalen als zur horizontalen befindlichen Position der Schubarme eine entsprechende Erhöhung des maximal zulässigen Lastmomentes berücksichtigt werden kann.

Die Anordnung eines Pendels am Maschinenrahmen gemäß Anspruch 6 hat den Vorteil einer zuverlässigen Ermittlung der Maschinenquerneigung selbst im Falle einer Störung der Abschalteinrichtung für die Schienenfahrwerksfederung.

Mit der Meßeinrichtung nach Anspruch 7 ist sowohl die Winkelstellung des Kranauslegers in bezug auf die Maschinenlängsrichtung als auch bezüglich der linken bzw. rechten Maschinenhälfte genau eruierbar.

Schließlich ist mit der Weiterbildung nach Anspruch 8 eine besonders einfache und rasche Verlagerung des Drehkranes zum gegenüberliegenden Maschinenende möglich, ohne dafür eine zeitaufwendige und bezüglich der Lagestabilität problematische Drehung der gesamten Maschine durchführen zu müssen.

Im folgenden wird die Erfindung anhand eines in der Zeichnung dargestellten Ausführungsbeispieles näher erläutert.

Es zeigen:
Fig. 1 eine Seitenansicht einer gleisverfahrbaren Maschine mit einem Kranausleger, und
Fig. 2 eine vereinfachte Darstellung einer Steuereinrichtung zur Ermittlung des für den Drehkran in Abhängigkeit der jeweiligen Arbeitsposition maximal zulässigen Lastmomentes.

Eine in Fig. 1 ersichtliche Maschine 1 mit einem Maschinenrahmen 2, Schienenfahrwerken 3 und einem Drehkran 4 ist universell als Eisenbahnkranwagen, als Transportfahrzeug für Material und Personen sowie als Bauhilfsfahrzeug einsetzbar. An der Oberseite des auf den dreiachsigen Schienenfahrwerken 3 abgestützten Maschinenrahmens 2 befindet sich ein Hilfsrahmen 5. Dieser ist über einen Drehschemel 6 mit dem Maschinenrahmen 2 verbunden und mit Hilfe eines Drehantriebes 7 um eine vertikale Drehachse 8 relativ zum Maschinenrahmen 2 verdrehbar. Die genannte Drehachse 8 verläuft senkrecht zu durch den Maschinen- bzw. Hilfsrahmen 2,5 gebildeten Ebenen. Mit Hilfe einer jeweils endseitig angeordneten Blockiervorrichtung 9 ist der Hilfsrahmen 5 in seiner in Maschinen- bzw. Gleislängsrichtung verlaufenden Position in eine formschlüssige Verbindung mit dem Maschinenrahmen 2 bringbar.

Der bezüglich der Längsrichtung des Hilfsrahmens 5 endseitig auf diesem befestigte Drehkran 4 setzt sich im wesentlichen aus einer Kransäule 10, einem Hauptarm 11, einem daran befestigten Knickarm 12 und in diesem längsverschiebbar gelagerten Schubarmen 13 zusammen. Haupt- und Knickarm 11,12 sind jeweils mit Hilfe eines Hubzylinders 14 bzw. eines Knickzylinders 15 um horizontal und senkrecht zur Armlängsrichtung verlaufende Schwenkachsen 16 verschwenkbar gelagert. Die Längsverschiebung der Schubarme 13 erfolgt durch Schubzylinder 17. Die durch Knickarme 12 und Schubarme 13 gebildete Einheit wird auch allgemein als Kranausleger 18 bezeichnet. Der Drehkran 4 ist mit Hilfe eines Drehantriebes 19 um eine vertikal bzw. senkrecht zur Ebene des Hilfsrahmens 5 verlaufende Achse 20 verdrehbar. Auf der Kransäule 10 ist ein mit Hilfe eines Antriebes 21 in einer horizontalen Ebene senkrecht zur genannten Achse 20 verschiebbares Gegengewicht 22 gelagert.

Dem Drehkran 4 ist eine Steuereinrichtung 23 zugeordnet, die mit einer Überlastabschaltvorrichtung 24 sowie mit einem Druckmeßgeber 25 zur Erfassung des Druckes im Hubzylinder 14 in Verbindung steht. Zur Ermittlung einer bezüglich der Maschinenlängsrichtung verlaufenden Querneigung in bezug auf die Horizontale ist eine Querneigungs-Meßeinrichtung 26 mit dem Maschinenrahmen 2 verbunden. Des weiteren ist zur Erfassung des Drehwinkels des Drehkranes 4 in bezug auf die Maschinenlängsrichtung eine Schwenkwinkel-Meßeinrichtung 27 vorgesehen. Zur Erfassung der Längenveränderung des Kranauslegers 18 bzw. der Ausschubweite der Schubarme 13 ist der Drehkran 4 mit Längen-Meßeinrichtungen 28 ausgestattet. Diese werden jeweils aus einem Seilzugpotentiometer 29 gebildet, das zur Erfassung der Ausschublänge des Kolbens einerseits mit diesem und andererseits mit dem Zylinder eines Schubzylinders 17 verbunden ist.

Am dem Drehkran 4 gegenüberliegenden Ende des Hilfsrahmens 5 ist eine Fahrkabine 30 vorgesehen. Unterhalb des Kranauslegers 18 befindet sich eine Ladefläche 31. An jeder Längsseite des Maschinenrahmens 2 sind drei in Maschinenlängsrichtung voneinander distanzierte Stützbeine 32 befestigt. Diese weisen einen vertikalen Hydraulikantrieb 33 auf, dessen Abstützschuh 34 zur Abstützung auf den Schwellenendbereich absenkbar ist. Zur Erfassung der Abstützposition ist ein Signalgeber 35 vorgesehen.

Ein Motor 37 steht mit Fahrantrieben 38 und mit einem Hydrauliksystem 39 zur Beaufschlagung der verschiedenen Antriebe in Verbindung. Die mit einer Vorrichtung zur Ausschaltung einer Fahrwerksfederung ausgestatteten Schienenfahrwerke 3 sind auf einem Gleis 40 verfahrbar.

Zur Erfassung der jeweiligen Winkellage zwischen Knick- und Hauptarm 12,11 ist eine als Drehpotentiometer ausgebildete und koaxial zur Schwenkachse 16 positionierte Meßeinrichtung 41 vorgesehen. Alternativ kann eine derartige Meßeinrichtung auch als Seilzugpotentiometer zur Erfassung der Längenveränderung des Knickzylinders 15 ausgebildet sein.

Wie in Fig. 2 schematisch ersichtlich, sind der Druckmeßgeber 25, die Querneigungs-Meßeinrichtung 26, die Schwenkwinkel-Meßeinrichtung 27, die Längen-Meßeinrichtung 28 und die Signalgeber 35 jeweils unter Zwischenschaltung eines Signalgebers und Verstärkers 42 mit einer Mikro-Prozessorsteuerung 43 und einer Differenzbildungseinheit 44 verbunden. Diese steht zur Ansteuerung von Servoventilen 45 mit der dem Hydrauliksystem 39 zugeordneten Überlastabschaltvorrichtung 24 in Verbindung. Die zur Erfassung des Schwenkwinkels des Drehkranes 4 vorgesehene Schwenkwinkel-Meßeinrichtung 27 setzt sich aus einem der linken bzw. der rechten Maschinenhälfte 46,47 zugeordneten positiven bzw. negativen Signalbereich zusammen, wobei beiden Signalbereichen eine gemeinsame Null-Lage zugeordnet ist, die in einer in Maschinenlängsrichtung sowie durch die Achse 20 des Drehkranes 4 verlaufenden Ebene 36 liegt.

Bei Aktivierung der beispielsweise als Druckgeber ausgebildeten Signalgeber 35 liegen die zumindest auf einer Maschinenhälfte 46 bzw. 47 befindlichen Stützbeine 32 auf den Schwellenenden auf, um damit die Lagestabilität der Maschine 1 zu verbessern. In diesem Zustand arbeitet das Hydrauliksystem 39 automatisch mit einem hohen Druck. In dieser Betriebsart kann das maximale Hubmoment des Drehkranes 4 voll ausgenützt werden. Befinden sich die Stützbeine 32 nicht in der Arbeits- sondern in der dargestellten Ruhe- oder Überstellposition, so arbeitet das Hydrauliksystem 39 automatisch mit niederem Druck, bei dem das maximale Lastmoment entsprechend reduziert ist. Um einen von der jeweiligen Arbeitsposition des Drehkranes 4 unabhängigen sicheren Betrieb zu gewährleisten, steht die Überlastabschaltvorrichtung 24 des Hydrauliksystems 39 mit der Mikro-Prozessorsteuerung 43 und den verschiedenen Meßeinrichtungen 25,26,27,28,35,41 in Verbindung.

Der Druckmeßgeber 25 liefert Signale an die Mikro-Prozessorsteuerung 43, die als Ist-Wert dem jeweiligen auf den Drehkran 4 einwirkenden Lastmoment entsprechen.

Mit Hilfe der Meßeinrichtungen 26,27,28,35 und 41 wird in der Mikro-Prozessorsteuerung 43 in Summe ein Referenzmeßwert gebildet, der dem von der jeweiligen Arbeitsstellung des Drehkranes 4 abhängigen, maximal zulässigen Lastmoment entspricht. Mit Hilfe der Schwenkwinkel-Meßeinrichtung 27 wird genau erfaßt, welchen Schwenkwinkel a der Drehkran 4 in bezug auf die Ebene 36 einschließt. Außerdem wird dabei eruiert, ob sich der Kranausleger 18 auf der linken oder rechten Maschinenhälfte 46 bzw. 47 befindet. Ist der Schwenkwinkel a kleiner 20°, so kann der Drehkran 4 mit dem vollen Lastmoment belastet werden. Ist der Winkel größer als 20°, erfolgt durch die Mikro-Prozessorsteuerung 43 eine entsprechend vorgegebene und von den konstruktiven Details des Drehkranes 4 abhängige Verkleinerung des Meßsignals, so daß dieses mit dem der jeweiligen Winkellage entsprechenden höchstzulässigen Lastmoment identisch ist.

Durch die Querneigungs-Meßeinrichtung 26 erfolgt eine von der Schräglage in Gleisbögen abhängige Beeinflussung des Meßsignales. Befindet sich der Kranausleger 18 auf der Seite der höher gelegenen (linken) Maschinenhälfte 46, so wird das Meßsignal entsprechend verstärkt. Das heißt, daß in diesem Fall ein größeres Lastmoment zulässig ist. Befindet sich der Kranausleger 18 hingegen auf der tiefergelegenen Maschinenhälfte, dann wird das Meßsignal und damit der Referenzmeßwert entsprechend reduziert.

Da das höchstzulässige Lastmoment auch von der Länge des Kranauslegers 18 abhängig ist, erfolgt eine entsprechende Beeinflussung des Referenzmeßwertes in Abhängigkeit der durch die Längen-Meßeinrichtung 28 abgegebenen Meßsignale.

Da der Knickarm 12 mitsamt den Schubarmen 13 durch den Knickzylinder 15 nach oben verschwenkbar ist, wird das höchstzulässige Lastmoment auch durch diese Lage der Schubarme 13 in bezug auf eine Vertikale beeinflußt. Diese Position wird durch die Meßeinrichtung 41 erfaßt.

Der in der Mikro-Prozessorsteuerung 43 gebildete Referenzmeßwert wird in der Differenzbildungseinheit 44 dem durch den Druckmeßgeber 25 abgegebenen Ist-Wert gegenübergestellt. Für den Fall, daß der Ist-Wert größer ist, erfolgt eine sofortige Aktivierung der Überlastabschaltvorrichtung 24, wodurch ausschließlich lastmomentverkleinernde Bewegungen der Haupt- und Knickarme 11,12 sowie der Schubarme 13 und des Drehantriebes 19 durchführbar sind. Außerdem kann in diesem Fall eine Last, die mit einer Seilwinde 48 gehoben wurde, nur mehr abgesenkt werden. Für den Fall, daß der Referenzmeßwert kleiner als der Ist-Wert ist, erfolgt keine Aktivierung bzw. ein Abschalten der Überlastabschaltvorrichtung 24 und es kann ohne Beeinflussung der Antriebe 14,15,17,19 weiter gearbeitet werden.

Wahlweise kann mit Hilfe einer weiteren Meßeinrichtung 49 auch der Abstand des Gegengewichtes 22 zur Kransäule 10 eruiert werden. Unter Miteinbeziehung der abgegebenen Meßsignale kann der in der Mikro-Prozessorsteuerung 43 gebildete Referenzmeßwert entsprechend beeinflußt werden. Eine weitere Ergänzungsmöglichkeit besteht auch noch in der Anordnung einer weiteren Meßeinrichtung zur Erfassung des Querverschiebeweges der durch eigene Antriebe quer zur Maschinenlängsrichtung verschiebbar ausgebildeten Stützbeine 32. Auf diese Weise könnte das maximal zulässige Lastmoment mit zunehmender Ausschublänge der Stützbeine 32 entsprechend vergrößert werden.

Da mit Hilfe der verschiedenen Meßeinrichtungen bzw. dem ständigen Vergleich zwischen Ist- und Referenzmeßwert unabhängig von der jeweiligen Position des Kranauslegers 18 das jeweils maximal zulässige Lastmoment ausgenutzt werden kann, ist ein effizienterer Arbeitseinsatz des Drehkranes 4 gewährleistet.

## Patentansprüche

1. Gleisverfahrbare Maschine (1) mit einem einen verlängerbaren Kranausleger (18) und Antriebe (14,15,17,19) aufweisenden Drehkran (4), der auf einem Maschinenrahmen (2) mit Schienenfahrwerken (3) um eine vertikale Achse drehbar gelagert und durch einen Hubzylinder (14) höhenverstellbar ist, und mit einem horizontal verstellbaren Gegengewicht (22), wobei den Antrieben (14,15,17,19) des Drehkranes (4) eine Steuereinrichtung (23) zugeordnet ist, die zur Bildung eines Referenzmeßwertes, der dem maximal zulässigen Lastmoment des Drehkranes (4) in seiner jeweiligen Arbeitsposition entspricht, mit wenigstens je einer Meßeinrichtung aus den Gruppen:
a) Querneigungs-Meßeinrichtung (26) zur Erfassung der Gleisquerlage,
b) Schwenkwinkel-Meßeinrichtung (27) zur Erfassung des Drehwinkels des Drehkranes (4) in bezug auf die Maschinenlängsrichtung,
c) Längen-Meßeinrichtung (28) zur Erfassung der Längenveränderung des Kranauslegers (18),
d) Signalgeber (35) zur Erfassung der Überstell- bzw. Arbeitsposition von mit dem Maschinenrahmen (2) verbundenen und durch Antriebe (33) vertikal verstellbaren Stützbeinen (32),
e) Längen-Meßeinrichtung (49) zur Erfassung des Abstandes des Gegengewichtes (22) zur Drehachse (20) der Kransäule (10),
sowie mit einem Druckmeßgeber (25) zur Erfassung des Druckes im Hubzylinder (14) in Verbindung steht, und daß die Steuereinrichtung (23) eine Differenzbildungseinheit (44) für einen Vergleich des Referenzmeßwertes mit einem vom Druckmeßgeber (25) abgegebenen Ist-Wert aufweist, und daß die Steuereinrichtung (23) mit einer Überlastabschaltvorrichtung (24) verbunden ist.

2. Maschine nach Anspruch 1, dadurch gekennzeichnet, daß jeweils einem durch Schubzylinder (17) in deren Längsrichtung verschiebbaren und in einem Knickarm (11) des Kranauslegers (18) gelagerten Schubarm (13) eine als Seilzugpotentiometer (29) ausgebildete Längen-Meßeinrichtung (28) zugeordnet ist.

3. Maschine nach einem der Ansprüche 1 oder 2, dadurch gekennzeichnet, daß einem zur Verschwenkung des auf einem Hauptarm (11) gelagerten Knickarmes (12) um eine senkrecht zu dessen Längsrichtung sowie horizontal verlaufende Schwenkachse (16) vorgesehenen Knickzylinder (15) eine Meßeinrichtung (41) zur Erfassung der jeweiligen Winkellage zwischen Knick- und Hauptarm zugeordnet ist.

4. Maschine nach Anspruch 3, dadurch gekennzeichnet, daß die Meßeinrichtung (41) als Seilzugpotentiometer zur Erfassung der Längenveränderung des Knickzylinders (15) ausgebildet ist.

5. Maschine nach Anspruch 3, dadurch gekennzeichnet, daß die Meßeinrichtung (41) als koaxial zur Schwenkachse (16) positioniertes Drehpotentiometer ausgebildet ist.

6. Maschine nach einem der Ansprüche 1 bis 5, dadurch gekennzeichnet, daß die Querneigungs-Meßeinrichtung (26) als mit dem Maschinenrahmen (2) verbundenes, ein gedämpftes Pendelgewicht aufweisendes Pendel ausgebildet ist.

7. Maschine nach einem der Ansprüche 1 bis 6, dadurch gekennzeichnet, daß die Schwenkwinkel-Meßeinrichtung (27) aus einem der linken bzw. der rechten Maschinenhälfte (46,47) zugeordneten positiven bzw. negativen Signalbereich zusammengesetzt ist, wobei beiden Signalbereichen eine gemeinsame Null-Lage zugeordnet ist, die in einer in Maschinenlängsrichtung und durch die Achse (20) verlaufenden Ebene (36) positioniert ist.

8. Maschine nach einem der Ansprüche 1 bis 7. dadurch gekennzeichnet, daß der Drehkran (4) auf einem - bezüglich der Maschinenlängsrichtung gesehen - Längsende eines Hilfsrahmens (5) befestigt ist, der durch einen Drehantrieb (7) in einem Bereich von 180° um eine vertikale Drehachse (8) gegenüber dem Maschinenrahmen (2) verschwenkbar ist.

## Claims

1. A machine (1) designed for travel on rails, comprising a rotary crane (4) having an elongatable crane jib (18) and drives (14,15,17,19), the rotary crane being vertically adjustable by means of a lifting cylinder (14) and mounted for rotation about a vertical axis on a machine frame (2) having ontrack undercarriages (3), and a horizontally adjustable counterweight (22), a control device (23) being associated with the drives (14,15,17,19) of the rotary crane (4) and being connected, for the purpose of forming a reference measuring value corresponding to the maximum allowable load moment of the rotary crane (4) in its respective operating position, to at least one measuring device respectively from each of the groups:
a) transverse inclination measuring device (26) for detecting the transverse track level,
b) pivot angle measuring device (27) for detecting the angle of rotation of the rotary crane (4) with respect to the longitudinal direction of the machine,
c) length measuring device (28) for detecting the change in length of the crane jib (18),
d) signal transmitter (35) for detecting the transit or operating position of support legs (32) which are connected to the machine frame (2) and vertically adjustable by drives (33),
e) length measuring device (49) for detecting the distance of the counter weight (22) from the axis of rotation (20) of the crane column (10),
and the control device (23) also being connected to a pressure transducer (25) for detecting the pressure in the lifting cylinder (14), and that the control device (23) has a difference forming unit (44) for comparing the reference measuring value to an actual value emitted by the pressure transducer (25), and that the control device (23) is connected to an overload shut-off device (24).

2. A machine according to claim 1, characterized in that a length measuring device (28) designed as a tensioned cable potentiometer (29) is associated with a respective sliding arm (13) which is displaceable by means of slide cylinders (17) in the longitudinal direction thereof and supported in a folding arm (11) of the crane jib (18).

3. A machine according to one of claims 1 or 2, characterized in that a measuring device (41) is associated with a folding cylinder (15) provided for pivoting the folding arm (12), mounted on a main arm (11), about a pivot axis (16) extending perpendicularly to the longitudinal direction of the folding arm (12) and horizontally, the measuring device serving to detect the respective angular position between folding- and main arm.

4. A machine according to claim 3, characterized in that the measuring device (41) is designed as a tensioned cable potentiometer for detecting the change in length of the folding cylinder (15).

5. A machine according to claim 3, characterized in that the measuring device (41) is designed as a tensioned cable potentiometer positioned coaxially to the pivot axis (16).

6. A machine according to one of claims 1 to 5, characterized in that the transverse inclination measuring device (26) is designed as a pendulum connected to the machine frame (2) and having a damped pendulum weight.

7. A machine according to one of claims 1 to 6, characterized in that the pivot angle measuring device (27) is composed of a positive and negative signal area associated with the left or right half (46,47) of the machine, a common zero position being associated with both signal areas which is positioned in a plane (36) extending in the longitudinal direction of the machine and through the axis (20).

8. A machine according to one of claims 1 to 7, characterized in that the rotary crane (4) is fastened to one longitudinal end - as seen in the longitudinal direction of the machine - of an auxiliary frame (5) which is pivotable about a vertical axis of rotation (8) relative to the machine frame (2) by means of a rotation drive (7) over a range of 180°.

## Revendications

1. Machine (1) déplaçable sur une voie avec une grue pivotante (4) présentant une flèche de grue (18) pouvant être allongée et des commandes (14, 15, 17, 19), qui est logée d'une manière tournante sur un châssis de machine (2) avec des trains de roulement sur rails (3) autour d'un axe vertical et qui est réglable en hauteur par un vérin de levage (14), et avec un contrepoids (22) déplaçable horizontalement, où il est associé aux commandes (14, 15, 17, 19) de la grue pivotante (4) un dispositif de commande (23) qui, pour former une valeur de mesure de référence qui correspond au couple de charge maximal admissible de la grue pivotante (4) dans sa position de travail respective, est en liaison avec au moins respectivement un dispositif de mesure des groupes :
a) dispositif de mesure d'inclinaison transversale (26) pour détecter la position transversale de la voie,
b) dispositif de mesure d'angle de pivotement (27) pour détecter l'angle de rotation de la grue pivotante (4) relativement à la direction longitudinale de la machine,
c) un dispositif de mesure de longueur (28) pour détecter la modification de la longueur de la flèche de grue (18),
d) un capteur de signaux (35) pour détecter la position de transfert respectivement de travail de pieds d'appui (32) reliés au châssis de machine (2) et ajustables verticalement par des commandes (33),
e) un dispositif de mesure de longueur (49) pour détecter l'écart du contrepoids (22) relativement à l'axe de rotation (20) du poinçon de grue (10),
et avec un capteur de pression (25) pour détecter la pression dans le vérin de levage (14), et en ce que le dispositif de commande (23) présente une unité de formation de différence (44) pour une comparaison de la valeur de mesure de référence avec une valeur réelle émise par un capteur de pression (25) et en ce que le dispositif de commande (23) est relié à un dispositif de coupure (24) en cas de surcharge.

2. Machine selon la revendication 1, caractérisée en ce qu'il est associé respectivement à une flèche de poussée (13) déplaçable par des vérins de poussée (17) dans leur direction longitudinale et logée dans une flèche articulée (11) de la flèche de grue (18), un dispositif de mesure de longueur (28) réalisé sous forme de potentiomètre à câble de traction (29).

3. Machine selon l'une des revendications 1 ou 2, caractérisé en ce qu'il est associé à un vérin articulé (15) prévu pour le pivotement de la flèche articulée (12) logée sur une flèche principale (11), autour d'un axe de pivotement (16) s'étendant perpendiculairement à la direction longitudinale de celle-ci et horizontalement un dispositif de mesure (41) pour détecter la position angulaire respective entre les flèches articulée et principale.

4. Machine selon la revendication 3, caractérisée en ce que le dispositif de mesure (41) est réalisé comme potentiomètre à câble de traction pour détecter la modification de la longueur du vérin articulé (15).

5. Machine selon la revendication 3, caractérisée en ce que le dispositif de mesure (41) est réalisé comme potentiomètre tournant positionné coaxialement à l'axe de pivotement (16).

6. Machine selon l'une des revendications 1 à 5, caractérisée en ce que le dispositif de mesure d'inclinaison transversale (26) est réalisé comme pendule relié au châssis de machine (2), présentant un poids de pendule amorti.

7. Machine selon l'une des revendications 1 à 6, caractérisée en ce que le dispositif de mesure d'angle de pivotement (27) est constitué de zones de signaux positive respectivement négative associées aux moitiés de machine gauche respectivement droite (46, 47),où il est associé aux deux zones de signaux une position zéro commune qui est positionnée dans un plan (36) s'étendant dans la direction longitudinale de la machine et à travers l'axe (20).

8. Machine selon l'une des revendications 1 à 7, caractérisée en ce que la grue pivotante (4) est fixée sur une extrémité longitudinale - en regardant dans la direction longitudinale de la machine - d'un châssis auxiliaire (5) qui peut être amené à pivoter par un dispositif d'entraînement en rotation (7) dans une zone de 180° autour d'un axe de rotation vertical (8) par rapport au châssis de machine (2).
